# EUROPÄISCHE PATENTSCHRIFT

(11) **EP 2 112 076 B1**
(45) Veröffentlichungstag und Bekanntmachung des Hinweises auf die Patenterteilung: **11.07.2012**
(21) Anmeldenummer: 09005813.2
(22) Anmeldetag: 27.04.2009
(51) Int. Cl.: B65D 1/22, B65D 1/40

(54) **Verfahren zum Herstellen eines einstückig aus Kunststoff hergestellten Transportkastens**
Method of making an Integrated plastic transport box
Procédé de fabrication d'une caisse de transport fabriquée en une seule pièce en matière plastique

(30) Priorität: 27.04.2008 DE 102008020916
(43) Veröffentlichungstag der Anmeldung: 28.10.2009
(73) Patentinhaber: Linpac Allibert GmbH, 63165 Mühlheim/Main (DE)
(72) Erfinder: Fischer, Klaus, 32108 Bad Salzuflen (DE); Espe, Carsten, 57539 Etzbach (DE); Heinig, Jürgen, 85276 Pfaffenhofen a.d. Ilm (DE); Küster, Werner, 32108 Bad Salzuflen (DE); Otte, Reinhard, 32107 Bad Salzuflen (DE); Bienert, Burkhard, 32107 Bad Salzuflen (DE)
(74) Vertreter: Rummler, Felix

(56) Entgegenhaltungen:
- EP-A1- 0 069 419
- EP-A2- 0 499 852
- EP-A2- 1 275 587
- DE-A1- 2 432 881
- DE-U1- 29 500 765
- DE-U1- 29 615 303
- NL-C2- 1 003 784
- US-A- 5 287 970

## Beschreibung

Die Erfindung betrifft ein Verfahren zum Herstellen eines einstückig aus Kunststoff hergestellten Transportkastens, der aus vier durch Ecksäulen zusammengehaltenen Seitenwänden und einem Boden besteht, der aus einer ebenen Platte und einer weiteren darunter befindlichen Platte in der Form eines Rahmens geformt ist, zwischen denen Rippen verlaufen, wobei im Boden die Platten und die Rippen seitlich offene Hohlräume einschließen, deren Rückseite durch eine Querrippe verschlossen ist.

Dieser Transportkasten ist bekannt und er zeichnet sich durch eine große Tragfähigkeit und eine hohe Verwindungssteifigkeit aus. Daher kann er auch für den Transport von Metallteilen eingesetzt werden. Seine Herstellung erfordert aufwendige Spritzgussmaschinen, die relativ viel Fläche einnehmen, weil die Formwerkzeuge für die seitlich offenen Hohlräume nach allen vier Seiten aus dem Formenblock nach jedem Spritzguss herausgezogen werden müssen. Doch kann sich die mittige Freifläche zwischen den Holmen des Rahmens in manchen Transportsituationen als nachteilig auswirken, wenn diese Transportkästen nicht auf einer ebenen Fläche stehen oder wen sie auf Rollen einer Bahn rollen sollen.

Die Erfindung betrifft ein Verfahren gemäß dem Oberbegriff des Patentanspruchs 1. Ein derartiges Verfahren ist beispielsweise aus dem deutschen Gebrauchsmuster DE 295 00 765.6 U bekannt.

Die Erfindung vermeidet die Nachteile des Standes der Technik und schafft einen Transportkasten, bei dem auch die untere Bodenplatte vollflächig ausgeführt werden kann und bei dem die Hohlräume zwischen den Bodenplatten durch nur auf zwei gegenüberliegenden Seiten angeordnete verschiebbare Formwerkzeuge geformt werden können.

Die Erfindung besteht in einem Verfahren zum Herstellen eines einstückig aus Kunststoff hergestellten Transportkastens gemäß Anspruch 1.

So können zwei von den vier verschiebbaren Trägern mit den die Hohlräume zwischen den Bodenplatten formenden Formschwertern entfallen. Bei diesem erfindungsgemäßen Transportkasten verlaufen die Hohlräume zwischen den beiden Bodenplatten nur in einer Richtung von Längsseite zu Längsseite des Kastens parallel zu den Breitseiten des Kastens. Das vereinfacht das Spritzgußwerkzeug, weil nicht mehr vier, sondern nur noch zwei Schieber mit Formwerkzeugen zur Erzeugung der Hohlräume zwischen den Bodenplatten vorhanden sind und bewegt werden müssen.

Dieser aus zwei Platten und dazwischen eingeformten Rippen gefertigte Boden des Transportkastens erhält durch eine Querrippe seine hohe Stabilität, die sich in der Mitte der Platte von Stirnseite zu Stirnseite des Transportkastens erstreckt, die Hohlräume teilt und den Boden gegen Durchbiegung stabilisiert.

Diese Querrippe kann trotz normaler Wandstärke auch für eine Breitenwirkung dadurch ausgelegt werden, daß die mit ihrer Rückseite aneinander grenzenden Hohlräume ungleich lang sind und daher die gemeinsame Rückwand aller Hohlräume aus gegeneinander versetzten Teilen besteht.

Eine andere Möglichkeit einer breiten Verstärkung der Tragfähigkeit des Boden dieses Transportkastens besteht darin, daß mindestens eine kurze Rippe an der gemeinsamen Rückwand und an den Bodenplatten in den Hohlräumen angebracht ist, die den Hohlraum an seinem Ende teilt.

Eine weitere Möglichkeit einer breiten Verstärkung der Tragfähigkeit dieses Boden dieses Transportkastens besteht darin, daß die gemeinsame Rückwand aller Hohlräume zickzackförmig verläuft.

Bei dieser vorteilhaften Gestaltung des Bodens des Transportkastens besteht für die Gestaltung der Ecksäulen das Problem, daß die Formschwerter für die Ecksäulen nicht an einem Ort stehen dürfen, an dem bereits die Formschwerter für die Formung der Hohlräume zwischen den beiden Bodenplatten liegen. Die Erfindung löst dieses Problem dadurch, daß die Ecksäulen aus zwei wandparallelen Hohlräumen bestehen, von denen der eine sich von der Oberkante des Transportkastens nach unten bis in die Höhe der oberen Bodenplatte erstreckt, wobei er oben offen ist, und der andere sich von der Unterkante des Transportkastens nach oben erstreckt, wobei er unten offen ist.

Eine andere Möglichkeit der Gestaltung der Ecksäulen besteht darin daß die Ecksäulen zwei wandparallele Hohlräume umfassen, die beide oben offen sind und von denen der eine sich unter Belassung eines wandstarken Zwischenraumes nach unten bis in die Höhe der oberen Bodenplatte erstreckt und der andere sich von der Oberkante des Transportkasten bis auf die untere Bodenplatte erstreckt.

Diese Ecksäulen können einen wesentlichen Stabilitätszuwachs erhalten, wenn zwischen den beiden Hohlräumen in den Ecksäulen eine der Versteifung dienende Wand angeordnet ist oder wenn ihre Außenwände nach innen gerichtete Rippen tragen.

Eine sehr vorteilhafte Ausführungsform dieses Transportkastens besteht darin, daß die Innenwände des Transportkastens als ebene Flächen ohne Durchbrechungen gestaltet sind und daß die Ecksäulen an die Innenwände nach außen angeformt sind und mit ihrer Außenfläche mit der Oberkante des Kastens in einer Flucht liegen.

Der Stabilitätserhöhung dieses Transportkastens dient es wenn die Seitenwände an ihrer Oberkante und an ihrer Unterkante mit den Außenflächen der Ecksäulen fluchtende Holme aufweisen, die als Hangriffe ausgebildet sein können.

Zu dem gleichen Zweck kann auch bei diesem Transportkasten dienen, daß in der Unterseite des Doppelten Bodens eine vorzugsweise elliptische Delle eingeformt ist.

Das Wesen der Erfindung ist nachstehend anhand von in der Zeichnung schematisch dargestellten Ausführungsbeispielen näher erläutert. Es zeigen:
- Fig.1: eine Ansicht der Breitseite des Transportkastens.
- Fig.2: eine Ansicht der Längsseite des Transportkastens.
- Fig.3: eine perspektivische Ansicht des Transportkastens von oben.
- Fig.4: eine perspektivische Ansicht des Transportkastens von unten
- Fig.5: einen Schnitt durch den Doppelboden mit Zwischenrippen.
- Fig.6: einen Schnitt durch einen Doppelboden mit ungleich langen Hohlräumen.
- Fig.7: einen Schnitt durch leinen Doppelboden mit im Zick-Zack verlaufender Mittelwand.
- Fig.8: einen Schnitt durch den Doppelboden mit anders gestalteter Mittelwand.

Der einstückig aus Kunststoff hergestellte Transportkasten der Fig. 1-4 besteht aus einem aus zwei ebenen Platten 1,2 und zwischen diesen verlaufenden Rippen 3 aufgebauten Boden, vier Seitenwänden 4,5 und vier Ecksäulen 6. Die Platten 1,2 und die Rippen 3 schließen seitlich offene Hohlräume 7 ein, deren Rückseite durch eine Querrippe 8 verschlossen ist. Die seitlich offenen Hohlräume 7 erstrecken sich geradlinig von einer Längsseitenwand 5 des Transportkastens bis zur gegenüberliegenden Seitenwand 5. Diese Hohlräume 7 sind durch eine Querrippe 8 im mittleren Bodenbereich geteilt, die für die beiden an einander grenzenden Hohlräume 7 die gemeinsame Rückwand bildet.

Die Ecksäulen 6 bestehen aus zwei wandparallelen Hohlräumen 9, 10, von denen der eine 10 sich von der Oberkante 11 des Transportkastens nach unten bis in die Höhe der oberen Bodenplatte 1 erstreckt, wobei er oben offen ist, und der andere 9 erstreckt sich von der Unterkante 12 des Transportkastens nach oben, wobei er unten offen ist. Zwischen den beiden Hohlräumen 9,10 ist in den Ecksäulen 6 eine der Versteifung dienende Wand 13 angeordnet. Zwischen den Ecksäulen befinden sich an der Oberkante 11 des Transportkastens U-förmige Handgriffe 14, die nach unten offen sind.

Die in der Mitte des Bodens 1,2 verlaufende Querrippe 8 kann einen geraden Verlauf haben (Fig. 5) und dabei auch durch kurze parallel zu den Bodenrippen verlaufende weitere Rippen 15 verstärkt sein, aber auch einen Zick-Zackverlauf (Fig. 6) durch ungleiche Längen der Hohlräume 7 im Boden haben. Wenn die die Hohlräume zwischen den beiden Bodenplatten 1,2 formenden Formschwerter an ihrer Stirnseite Zick-Zack-förmig in einander greifen, können Formen der die Hohlräume nach hinten begrenzenden Querrippe 8 entstehen, wie sie in Fig. 7 und 8 gezeigt sind.

In der Unterseite 1 des Doppelten Bodens kann eine vorzugsweise elliptische Delle 15 eingeformt sein.

### Liste der Bezugszeichen

| | | | |
|---|---|---|---|
| 1 | ebene Platte | 8 | Querrippe |
| 2 | ebene Platte | 9 | Hohlraum der Echsäule |
| 3 | Bodenrippe | 10 | Hohlraum der Ecksäule |
| 4 | Stirnseitenwand | 11 | Oberkante Transportkasten |
| 5 | Längsseitenwand | 12 | Unterkante des Bodens |
| 6 | Ecksäule | 13 | Versteifungsrippe |
| 7 | Hohlraum | 14 | Handgriff |
| | | 15 | Delle |

## Patentansprüche

1. Verfahren zum Herstellen eines einstückig aus Kunststoff hergestellten Transportkastens, der mit einem aus zwei ebenen Platten (1,2) und zwischen diesen verlaufenden Rippen aufgebauten doppeltem Boden, vier Seitenwänden und vier Ecksäulen (6) gefertigt ist,
wobei im Boden die Platten (1,2) und die Rippen (3) seitlich offene Hohlräume (7) einschließen, deren Rückseite durch eine Querrippe (8) verschlossen ist, **dadurch gekennzeichnet dass**
sämtliche Hohlräume (7) mit zwei seitlich herausziehbaren Formwerkzeugen geformt werden und sich geradlinig von einer Seitenwand (5) des Transportkastens bis zur gegenüberliegenden Seitenwand (5) erstrecken, und
wobei diese Hohlräume (7) durch die Querrippe (8) im mittleren Bodenbereich geteilt sind, die für die beiden an einander grenzenden Hohlräume (7) die gemeinsame Rückwand bildet.

2. Das Verfahren zum Herstellen eines Transportkastens nach Anspruch 1, wobei die mit ihrer Rückseite aneinander grenzenden Hohlräume (7) ungleich lang sind und daher die gemeinsame Rückwand aller Hohlräume (7) aus gegeneinander versetzten Teilen besteht.

3. Das Verfahren zum Herstellen eines Transportkastens nach Anspruch 1, wobei mindestens eine kurze Rippe (16) an der Rückwand und an den Bodenplatten in den Hohlräumen (7) angebracht ist, die den Hohlraum (7) an seinem Ende teilt.

4. Das Verfahren zum Herstellen eines Transportkastens nach Anspruch 1, wobei die gemeinsame Rückwand aller Hohlräume (7) zickzackförmig verläuft.

5. Das Verfahren zum Herstellen eines Transportkastens nach Anspruch 1, wobei die Ecksäulen (6) aus zwei seitenwandparallelen Hohlräumen (9,10) bestehen, von denen der eine sich von der Oberkante des Transportkastens (11) nach unten bis in die Höhe der oberen Bodenplatte erstreckt, wobei er oben offen ist, und der andere sich von der Unterkante des Transportkastens (12) nach oben erstreckt, wobei er unten offen ist.

6. Das Verfahren zum Herstellen eines Transportkastens nach Anspruch 1, wobei die Ecksäulen (6) zwei wandparallele Hohlräume (9,10) umfassen, die beide oben offen sind und von denen der eine sich unter Belassung eines wandstarken Zwischenraumes nach unten bis in die Hohe der oberen Bodenplatte erstreckt und der andere sich von der Oberkante des Transportkasten (11) bis auf die untere Bodenplatte erstreckt.

7. Das Verfahren zum Herstellen eines Transportkastens nach Anspruch 5 oder 6, wobei zwischen den beiden Hohlräumen (9,10) in den Ecksäulen eine der Versteifung dienende Wand angeordnet ist.

8. Das Verfahren zum Herstellen eines Transportkastens nach Anspruch 1,
wobei die Innenwände des Transportkastens ebene Flächen ohne Durchbrechungen sind und
wobei die Ecksäulen (6) an die Innenwände nach außen angeformt sind und mit ihrer Außenfläche mit der Oberkante des Kastens (11) in einer Flucht liegen.

9. Das Verfahren zum Herstellen eines Transportkastens nach Anspruch 8, wobei die Seitenwände an ihrer Oberkante (11) und an ihrer Unterkante mit den Außenflächen der Ecksäulen (6) fluchtende Holme aufweisen.

10. Das Verfahren zum Herstellen eines Transportkastens nach Anspruch 8, wobei in der Unterseite des Bodens (1) eine Delle (15) eingeformt ist.

## Claims

1. A method of manufacturing a transport container integrally formed of plastic, manufactured with one double bottom wall, which is composed of two planar plates (1, 2) and ribs, which are arranged between the plates, four side walls and four corner posts (6),
wherein, in the bottom wall, the plates (1, 2) and the ribs (3) enclose laterally open hollow spaces (7), whose rear side is closed by a transverse rib (8), **characterized in that**
all of the hollow spaces (7) are molded by means of two laterally extractable molding tools, and which extend linearly from one side wall (5) of the transport container to the opposite side wall (5),
and
wherein these hollow spaces (7) are divided in the medial bottom section by a transverse rib (8), which forms the common rear wall for the two adjacent hollow spaces (7).

2. The method of manufacturing a transport container according to claim 1, wherein the hollow spaces (7), whose rear side borders each other, are not of the same length and thus the common rear wall of all the hollow spaces (7) is composed of members which are offset against one another.

3. The method of manufacturing a transport container according to claim 1, wherein at least one short rib (16) is placed on the rear wall and on the bottom plates in the hollow spaces (7), which separates the hollow space (7) at its end.

4. The method of manufacturing a transport container according to claim 1, wherein the rear wall common to all of the hollow spaces (7) runs in a zigzag-shaped manner.

5. The method of manufacturing a transport container according to claim 1, wherein the corner posts (6) are composed of two hollow spaces (9, 10) arranged parallel to the side wall, wherein one of the hollow spaces extends downwards from the upper edge (11) of the transport container to the level of the upper bottom plate, wherein it is open at the top, and the other hollow space extends from the lower edge (12) of the transport container in an upwards direction, wherein it is open at the bottom.

6. The method of manufacturing a transport container according to claim 1, wherein the corner posts (6) comprise two hollow spaces (9, 10) which are parallel to the wall, which are both open at the top and wherein one of the hollow spaces, while maintaining a space which has the thickness of the wall, extends to the level of the upper bottom plate, and the other hollow space extends from the upper edge (11) of the transport container to the lower bottom plate.

7. The method of manufacturing a transport container according to claim 5 or 6, wherein a wall acting as reinforcement, is formed between the two hollow spaces (9, 10) in the corner posts.

8. The method of manufacturing a transport container according to claim 1,
wherein the inner walls of the transport container are flat surfaces without through holes and
wherein the corner posts (6) are formed on the inner walls toward the outside and lie aligned with their outer surface with the upper edge (11) of the container.

9. The method of manufacturing a transport container according to claim 8, wherein the side walls feature rails aligned with the outer surfaces of the corner posts (6) on their upper edge (11) and on their lower edge.

10. The method of manufacturing a transport container according to claim 8, wherein a dent (15) is formed in the underside of the bottom (1).

## Revendications

1. Procédé de fabrication d'un caisson de transport fabriqué en monobloc en matière plastique, lequel est réalisé avec un double fond conçu à partir de deux panneaux plans (1, 2) et des nervures s'étendant entre ces derniers, quatre parois latérales et quatre montants d'angle (6),
les panneaux (1, 2) et les nervures (3) englobant dans le fond des cavités (7) latéralement ouvertes dont la face arrière est fermée par une nervure transversale (8), **caractérisé en ce que**
on façonne toutes les cavités (7) à l'aide de deux outils de façonnage latéralement extractibles et s'étendant en ligne droite d'une paroi latérale (5) du caisson de transport jusqu'à la paroi latérale (5) opposée et
lesdites cavités (7) étant divisées dans la zone centrale du fond par la nervure transversale (8) qui pour les deux cavités (7) adjacentes forme la paroi arrière commune.

2. Le procédé de fabrication d'un caisson de transport selon la revendication 1, les cavités (7) adjacentes par leur face arrière présentant une longueur inégale, de ce fait la paroi arrière commune de toutes les cavités (7) étant constituée de pièces déportées les unes par rapport aux autres.

3. Le procédé de fabrication d'un caisson de transport selon la revendication 1, sur la paroi arrière et sur les panneaux du fond étant montée au moins une courte nervure (16) divisant la cavité (7) sur son extrémité.

4. Le procédé de fabrication d'un caisson de transport selon la revendication 1, la paroi arrière commune de toutes les cavités (7) s'étendant en forme de zigzags.

5. Le procédé de fabrication d'un caisson de transport selon la revendication 1, les montants d'angle (6) étant constitués de deux cavités (9, 10) parallèles aux parois latérales, dont l'une s'étend du bord supérieur du caisson de transport (11) vers le bas, jusqu'à la hauteur du panneau du fond supérieur, tout en étant ouverte vers le haut et l'autre s'étendant du bord inférieur du caisson de transport (12) vers le haut, en étant ouverte vers le bas.

6. Le procédé de fabrication d'un caisson de transport selon la revendication 1, les montants d'angle (6) englobant deux cavités (9,10) parallèles aux parois, qui sont toutes deux ouvertes sur le haut et dont l'une s'étend vers le bas, jusqu'à la hauteur du panneau de fond supérieur, en laissant libre une cavité de l'épaisseur de la paroi et dont l'autre s'étend du bord supérieur du caisson de transport (11) jusque sur le panneau de fond inférieur.

7. Le procédé de fabrication d'un caisson de transport selon la revendication 5 ou 6, entre les deux cavités (9, 10) dans les montants d'angle étant disposée une paroi servant de renfort.

8. Le procédé de fabrication d'un caisson de transport selon la revendication 1, les parois intérieures du caisson de transport étant des surfaces planes sans ajour et
les montants d'angle (6) étant rapportés vers l'extérieur sur les parois intérieures et étant alignés avec leur surface extérieure sur le bord supérieur du caisson (11).

9. Le procédé de fabrication d'un caisson de transport selon la revendication 8, les parois latérales comportant sur leur bord supérieur (11) et sur leur bord inférieur des longerons alignés sur les surfaces extérieures des montants d'angle (6).

10. Le procédé de fabrication d'un caisson de transport selon la revendication 8, dans la face inférieure du fond (1) étant incorporée une bosselure (15).
